# EUROPÄISCHE PATENTSCHRIFT

(11) **EP 0 218 801 B1**
(45) Veröffentlichungstag und Bekanntmachung des Hinweises auf die Patenterteilung: **11.01.1989**
(21) Anmeldenummer: 86109008.2
(22) Anmeldetag: 02.07.1986
(51) Int. Cl.: B65H 29/60

(54) **Vorrichtung zum Aufteilen eines Produktstromes aus Druckexemplaren in zwei Ströme**
Device for splitting up a stream of printed products into two streams
Dispositif pour partager un courant de produits imprimés en deux courants

(30) Priorität: 20.07.1985 DE 3526060
(43) Veröffentlichungstag der Anmeldung: 22.04.1987
(73) Patentinhaber: M.A.N.-ROLAND Druckmaschinen Aktiengesellschaft, 63012 Offenbach (DE)
(72) Erfinder: Richter, Johannes, D-8900 Augsburg (DE)

(56) Entgegenhaltungen:
- DE-A- 2 609 136

## Beschreibung

Die Erfindung betrifft eine Vorrichtung zum Aufteilen eines Produktstromes aus Druckexemplaren an mehrere Auslegestationen, der die Druckexemplare über eine Bandleitung zuführbar sind, in der die voneinander beabstandet zugeführten Druckexemplare unter Einsatz eines rotierenden Ablenksegmentes einer ersten oder zweiten Bandleitung zugeleitet werden, die im Bereich des Ablenksegmentes jeweils eine Bandumlenkrolle aufweisen und daß jeweils ein Band der die Druckexemplare zuführenden Bandleitung Bestandteil der ersten und zweiten Bandleitung ist.

Aus der europäischen Patentanmeldung 0 054 963 ist es bekannt, die vertikal über eine Bandleitung zugeführten, voneinander beabstandeten Druckexemplare mit Hilfe von zwei gegeneinander rotierenden Ablenkelementen in Ausgangsbandleitungen einzuführen. Dabei wird zwischen den rotierenden Ableitsegmenten eine feststehende Zunge verwendet, deren Spitze jeweils zur Vermeidung von Exemplarbeschädigungen durch eines der Ablenksegmente abgedeckt wird, so daß das jeweils ankommende Druckexemplar entweder links oder rechts der feststehenden Zunge abgedrängt wird und in die zugeordnete nachfolgende Bandleitung gelangt. Die Verwendung von zwei rotierenden Ablenksegmenten ist konstruktiv aufwendig voluminös und dementsprechend teuer.

Eine Vorrichtung der eingangs bezeichneten Gattung ist aus der DE-A-26 09 136 bekannt. Bei dieser müssen die aufzuteilenden Produkte waagerecht zugeführt werden. Außerdem können sie gegen Umlenkrollen stoßen, was zu Fehifunktionen führen kann.

Aufgabe der Erfindung ist es, mit einer rotierenden Vorrichtung und ohne die Verwendung einer separate Zunge eine Aufteilung von vertikal einlaufenden, voneinander beabstandeten Druckexemplaren zu ermöglichen, so daß diese jeweils in eine von zwei Ausgangsbandleitungen gelangt.

Diese Aufgabe wird durch die Anwendung des kennzeichnenden Teils des Patentanspruchs 1 gelöst. Weiterbildungen ergeben sich aus den Unteransprüchen und aus der Beschreibung in Verbindung mit der Zeichnung. Diese zeigt :

In schematischer Darstellung die erfindungsgemäße Vorrichtung zum Aufteilen eines Produktstromes aus Druckexemplaren in zwei Bandleitungen.

Aus der DE-PS 1 786 264 ist es zwar bereits bekannt, ohne die Verwendung einer feststehenden Zunge Druckexemplare in zwei Bandleitungen aufzuteilen, jedoch werden auch hier zwei rotierende, segmentartige Abdrängkörper benötigt. Bei der erfindungsgemäßen Vorrichtung hingegen ist lediglich ein rotierendes Element erforderlich, das vorzugsweise zwei oder mehrere Ablenk- bzw. Abdrängkörper aufweisen kann. Auch wird keine separate Ableitzunge benötigt.

Wie die Zeichnung erkennen läßt, werden im Abstand voneinander Druckexemplare 1 und 2 etwa senkrecht über eine Bandleitung 3, 4 der dargestellten Aufteilstation zugeführt. Diese besteht im wesentlichen aus einem rotierenden Körper 5, an dem mindestens ein segmentartiges Ablenkelement 6 befestigt ist. Vorzugsweise wird diametrisch zu dem Ablenksegment 6 ein weiteres Ablenksegment 7 verwendet. Die Ablenksegmente 6 und 7 rotieren mit einer bestimmten Geschwindigkeit, die abgestellt ist auf die Geschwindigkeit der ankommenden, vorzugsweise gefalzten Druckexemplare 1 und 2. Durch die Rotation der Ablenksegmente 6 und 7 ergibt sich ein Rotationskreis 8. Es versteht sich, daß mehrere Bandleitungen und rotierende Körper 5 nebeneinander angeordnet sind, entsprechend der Breite der Druckexemplare.

Erfindungsgemäß werden innerhalb des Rotationskreises 8 für Bandleitungen 9 und 10 Umlenkrollen 11 und 12 verwendet und zwar übereinanderliegend. Um die Bandumlenkrolle 11 wird das untere Band 9 der ersten Auslegebandleitung 4, 9 und um die Bandumlenkrolle 12 das Band 10 der unteren Bandleitung 3, 10 geführt. Durch diese Anordnung ergibt sich, daß das rückzuführende Trum der Bandleitung 9 innerhalb des Rotationskreises 8 entgegengesetzt läuft, wie die Druckexemplare 2, die geradlinig durch einen Segmentabschnitt des Rotationskreises 8 geführt werden, während die Druckexemplare 1 bereits vorher durch eines der Segmente 6 oder 7 abgelenkt werden. Bei der vorteilhaften Verwendung zweier gegenüberliegender Ablenksegmente 6, 7 ist es wesentlich, daß die maximale Länge der Druckexemplare nicht größer als deren Weg, d. h. die Sehne, durch den Rotationskreis 8 ist.

Somit gelangen die Druckexemplare 1 in die Bandleitung 4, 9 und die Druckexemplare 2 jeweils in die Bandleitung 3, 10.

Da das Band 9 in Gegenrichtung von unten kommend im Umlenkbereich innerhalb des Rotationskreises 8 läuft, wird erfindungsgemäß ein Abdecksegment 13 verwendet, das zumindest über die Peripherie der Bandumlenkrolle 11 hinausragt, so daß die geradeauslaufenden Druckexemplare 2 nicht in Berührung mit dem gegenläufigen Band 9 kommen. In dem Ausführungsbeispiel ist das Abdecksegment 13 etwa länglich und seitlich auf Rollenträger der beiden Rollen 12 und 11 angeordnet, was vorteilhaft ist.

Die ankommenden Druckexemplare 1, 2 aus der Leitung 3, 4 werden vor dem Rotationskreis 8 der rotierenden Segmente 6, 7 aufgeteilt und zwar in der Weise, daß beim Vorhandensein eines Segmentes 6 oder 7 im Bereich 14 also kurz vor der Spitze des Abdecksegmentes 13, jeweils die ungeradzahligen Druckexemplare 1 abgelenkt und in die Bandleitung 4, 9 abgeleitet werden. Der trichterartige Einlauf kann in seiner Breite und in seiner Lage variiert werden durch die schwenk- bzw. verschiebbare Bandrolle 16. Wenn nach Ankommen eines Druckexemplares, beispielsweise bei allen geradzahligen Druckexemplaren 2, kein Ablenksegment 6 oder 7 im Einlaufbereich 14 vorhanden ist, laufen die Druckexemplare, hier die Druckexemplare 2, geradeaus in die Auslegebandleitung 3, 10. Wie bereits erwähnt wurde, wird das Band 10 durch die Bandrolle 12 in dem Rotationskreis 8 umgelenkt, so daß zwischen den Bändern 3 und 10 die Druckexemplare 2 geführt um eine Bandrolle 17 zur Auslage gelangen.

Durch die vorteilhafte Führung der die Eingangsbandleitung 3, 4 bildenden Bänder 3 und 4 wird jeweils nur ein zusätzliches Band 9 bzw. 10 verwendet, das im Ablenkbereich 14 durch die Bandrollen 11, 12 in vorteilhafter Weise umgelenkt wird.

## Patentansprüche

1. Vorrichtung zum Aufteilen eines Produktstromes aus Druckexemplaren (1, 2) in zwei Ströme in einer Aufteilstation der die Druckexemplare (1, 2) über eine Bandleitung (3, 4) zuführbar sind, und in der die voneinander beabstandet zugeführten Druckexemplare (1, 2) unter Einsatz eines rotierenden Ablenksegmentes (6) einer ersten oder zweiten Auslegebandleitung (4, 9 ; 3, 10) zugeleitet werden, die im Bereich des Ablenksegmentes (6) jeweils eine Bandumlenkrolle (11, 12) aufweisen und wobei jeweils ein Band (3, 4) der die Druckexemplare (1, 2) zuführenden Bandleitung (3, 4) Bestandteil der ersten und zweiten Auslegebandleitung (3, 10) ist, dadurch gekennzeichnet, daß im Rotationskreis (8) des oder der Ablenksegmente (6, 7) die Bandumlenkrollen (11, 12) untereinander angeordnet sind, wobei die untere Bandumlenkrolle (12) ein Band (10) der senkrecht durch den Rotationskreis (8) laufenden unteren Auslegebandleitung (3, 10) umlenkt und die obere Rolle (11) als Rückführung das untere Band (9) der oberen Auslegebandleitung (4, 9) umlenkt und daß zumindest neben der oberen Bandumlenkrolle (11) ein über dessen Mantelkontur ragendes Abdecksegment (13) angeordnet ist, das verhindert, daß die geradeaus geführten Druckexemplare (2) in Berührung mit dem in entgegengesetzter Laufrichtung umgeleiteten Band (9) gelangen, und daß die zuführende Bandleitung senkrecht verläuft.

2. Vorrichtung nach Anspruch 1, dadurch gekennzeichnet, daß die Auslegebandleitungen (4, 9 ; 3, 10) durch in der Nähe des Rotationskreises (8) des oder der Segmente (6, 7) angeordnete Umlenkrollen (16, 17) geführt werden und daß mindestens die Umlenkrolle für die obere Auslegebandleitung (4, 9) zur Verstellung des trichterförmigen Einlaufpfades für die Druckexemplare (1) einstellbar gelagert ist.

3. Vorrichtung nach Anspruch 1 oder 2, dadurch gekennzeichnet, daß diametrisch zu dem Segment (6) das Segment (7) angeordnet ist und daß die maximale Länge der geradeuslaufenden Druckexemplare (2) kleiner als der Weg (Sehne) durch den Rotationskreis (8) ist.

## Claims

1. Device for dividing a product stream of printed copies (1, 2) into two streams in a delivery station, to which the printed copies (1, 2) can be conveyed via a conveyor belt arrangement (3, 4), and in which the printed copies (1, 2) conveyed with a spacing from each other are fed using a rotating deflecting segment (6) to a first or second delivery conveyor belt (4, 9 ; 3.10) which each has a belt guide roller (11, 12) in the region of the deflection segment (6), wherein in each case a belt (3, 4) of the conveyor belt arrangement (3, 4) conveying the printed copies (1, 2) is a component of the first and second delivery conveyor belt (3, 10), characterised in that within the circle of rotation (8) of the deflection segment(s) (6, 7) the belt guide rollers (11, 12) are arranged one below the other, whereby the lower belt guide roller (12) guides a belt (10) of the lower delivery belt arrangement (3, 10) running perpendicularly (vertically) through the circle of rotation (8), and the upper roller (11) guides the lower belt (9) of the upper delivery conveyor belt arrangement (4, 9) as a return movement, and in that at least near the upper belt guide roller (11) there is arranged a covering segment (13) projecting over its casing contour, which prevents the printed copies (2) which have been guided straight on from coming into contact with the belt (9) guided round in the opposite running direction, and in that the incoming conveyor belt extends perpendicularly (vertically).

2. Device according to claim 1, characterised in that the delivery conveyor belt arrangements (4, 9 ; 3, 10) are guided by guide rollers (16, 17) arranged near the circle of rotation (8) of the segment(s) (6, 7), and in that at least the guide roller for the upper delivery conveyor belt arrangements (4, 9) is adjustably mounted for varying the funnel-shaped run-in path for the printed copies (1

3. Device according to claim 1 or 2, characterised in that the segment (7) is arranged diametrically to the segment (6) and in that the maximum length of the straight-line-fed printed copies (2) is smaller than the path (chord) through the circle of rotation (8).

## Revendications

1. Dispositif pour diviser un flux de produits composé d'exemplaires imprimés (1, 2) en deux flux dans un poste de division auquel les exemplaires imprimés (1. 2) peuvent être acheminés au moyen d'un transporteur à courroies (3, 4) et dans lequel les exemplaires imprimés (1, 2) acheminés espacés les uns des autres sont conduits, avec utilisation d'un secteur déflecteur tournant (6), à un premier ou un deuxième transporteur à courroies de réception (4, 9 ; 3, 10), ces transporteurs présentant chacun un rouleau de renvoi de courroie (11, 12) dans la région du secteur déflecteur (6), une courroie (3. 4) du transporteur à courroies (3, 4) qui achemine les exemplaires imprimés (1, 2) faisant partie du premier ou du deuxième des transporteurs à courroies de réception (3, 10), caractérisé en ce que. dans le cercle de rotation (8) du ou des secteurs déflecteurs (6, 7), les rouleaux de renvoi de courroies (11, 12) sont disposés l'un au-dessous de l'autre, le rouleau de renvoi de courroies inférieur (12) renvoyant une courroie (10) du transporteur à courroie de réception inférieur (3, 10) qui circule verticalement à travers le cercle de rotation (8) et le rouleau supérieur (11), servant de renvoi, renvoyant la courroie inférieure (9) du transporteur à courroies de réception supérieur (4, 9) et en ce qu'au moins à côté du rouleau de renvoi de courroie supérieur (11), est disposé un segment de recouvrement (13) qui déborde au-delà de son contour enveloppe et qui empêche que les exemplaires imprimés (2) qui sont guidés en ligne droite n'entrent en contact avec la courroie (9) renvoyée dans le sens de défilement inverse, et en ce que le transporteur à courroies arrivant s'étend verticalement.

2. Dispositif selon la revendication 1, caractérisé en ce que les transporteurs à courroies de réception (4, 9 ; 3, 10) sont guidés par des rouleaux de renvoi (16, 17) disposés à proximité du cercle de rotation (8) du ou des secteurs (6, 7) et en ce qu'au moins le rouleau de renvoi prévu pour le transporteur à courroies de réception supérieur (4, 9) est monté réglable pour permettre de régler le trajet d'entrée en forme d'entonnoir qui reçoit les exemplaires imprimés (1).

3. Dispositif selon la revendication 1 ou 2, caractérisé en ce que le secteur (7) est diamétralement opposé au secteur (6) et en ce que la longueur maximum des exemplaires imprimés (2) qui circulent en ligne droite est plus petite que le trajet (la corde) qu'ils parcourent à travers le cercle de rotation (8).
